# FASCICULE DE BREVET EUROPEEN

(11) **EP 3 405 628 B1**
(45) Date de publication et mention de la délivrance du brevet: **09.10.2019**
(21) Numéro de dépôt: 17706272.6
(22) Date de dépôt: 17.01.2017
(51) Int. Cl.: E04H 4/00, E04H 4/12, E04H 4/10, E04H 4/14

(54) **BASSIN DE PISCINE A DEBORDEMENT**
INFINITY-SCHWIMMBECKEN
INFINITY SWIMMING POOL

(30) Priorité: 22.01.2016 FR 1650504
(43) Date de publication de la demande: 28.11.2018
(73) Titulaire: Bonnet, Claude, 42160 Andrezieux Boutheon (FR); Bonnet, Véronique, 75019 Paris (FR); Bonnet, Laurent, 31470 Fontenille (FR); Bonnet, Jérôme, 17300 Rochefort (FR)
(72) Inventeur: Bonnet, Claude, 42160 Andrezieux Boutheon (FR); Bonnet, Véronique, 75019 Paris (FR); Bonnet, Laurent, 31470 Fontenille (FR); Bonnet, Jérôme, 17300 Rochefort (FR)
(74) Mandataire: Cabinet Laurent & Charras
(86) Numéro de dépôt international: PCT/FR2017/050090
(87) Numéro de publication internationale: WO 2017/125670

(56) Documents cités:
- EP-A1- 1 043 456
- EP-A1- 1 950 362
- EP-A2- 1 705 318
- WO-A1-03/054326

## Description

L'invention se rattache au secteur technique des bassins pour piscine, et plus particulièrement pour piscines enterrées.

Différentes solutions techniques ont été proposées pour réaliser des bassins de piscine, par exemple, au moyen de panneaux modulables ou, de manière traditionnelle, par une construction maçonnée.

Plus particulièrement, l'invention concerne un bassin de piscine, dit « à débordement » ou « à déversement », dont, au moins, l'un des côtés est conformé pour permettre le débordement de l'eau en provenance du bassin, tout en permettant son stockage.

Une solution ressort, par exemple, de l'enseignement du brevet FR 2 769 334, qui concerne un bassin de piscine réalisé à partir de panneaux, dont l'un est agencé pour faire office de déversoir, en communication avec un élément apte à collecter et à stocker l'eau en provenance du bassin de la piscine. L'élément collecteur présente une partie supérieure conformée pour permettre la collecte de l'eau du bassin de la piscine, et une partie inférieure faisant office de stock tampon de l'eau récupérée. Cet élément collecteur est généralement assujetti à des moyens de pompage et de filtration.

On connaît également des bassins de piscine ceinturés par une goulotte de récupération de l'eau qui, par conséquent, est affleurente. Généralement, cette conception de bassin est réservée à la réalisation de bassins de piscines municipales, le plus souvent exécutés de manière traditionnelle, par coulage de béton dans des coffrages.

Une autre solution ressort de l'enseignement du document WO 03/095767, qui concerne un dispositif de construction d'un bassin de piscine à débordement, au moyen de blocs indépendants, modulables, faisant office de réservoir. Les différents blocs présentent des agencements d'accouplement et de communication, pour constituer les parois du bassin de la piscine. Chaque bloc présente, par conséquent, des agencements spécifiques, d'une part, pour capter et recueillir par débordement l'eau du bassin, et d'autre part, pour collecter et diriger l'eau à l'intérieur de chacun des blocs, qui sont enterrés. Le document WO03054326 décrit une installation du type spa hors sol qui comprend généralement les caractéristiques du préambule de la revendication 1.

Enfin, on connaît des bassins monoblocs de piscines réalisés sous forme d'une coque obtenue directement par moulage de matières plastiques. Ce type de bassin de piscine présente l'avantage de pouvoir être installé très rapidement par toute personne ne nécessitant pas de qualification particulière. La coque peut avoir différentes formes géométriques, et intégrer, lors de sa fabrication des marches d'escalier, par exemple.

A partir de cet état de la technique, le problème que se propose de résoudre l'invention est de réaliser un bassin de piscine, à débordement périphérique, dite « piscine miroir », qui remédie aux différents inconvénients relevant de cet état de la technique, mais qui en combine les avantages, ledit bassin à débordement périphérique comprenant les caractéristiques de la revendication 1.

Pour résoudre un tel problème, il a été conçu et mis au point un bassin de piscine présentant des parois et un fond remarquable en ce que les parois au moins sont conformées pour délimiter un espace périphérique apte à capter et à recueillir par débordement l'eau du bassin, en constituant un bac tampon, ledit espace étant assujetti à des moyens de pompage et de filtration de ladite eau.

Pour résoudre le problème posé de créer un espace périphérique, ledit espace résulte de l'emboîtement de deux coques correspondant à la forme du bassin, lesdites coques ayant des longueurs de périmètre différentes en constituant une coque interne et une coque externe rendues solidaires l'une de l'autre.

Il ressort de ces caractéristiques, que l'eau contenue dans la coque interne peut déborder périphériquement dans la coque externe, qui fait office de zone de réception et de zone de stockage, laquelle eau est ensuite soumise à l'action des moyens de filtration et de pompage pour être réintroduite par tous moyens, telles que buses de refoulement, dans la coque interne.

Compte tenu du problème posé d'obtenir un bassin de piscine à débordement, dit « effet miroir », la coque interne présente une hauteur supérieure à la hauteur de la coque externe, pour permettre le débordement de l'eau contenue dans la coque interne, dans l'espace délimité par lesdites coques.

L'invention est également remarquable par les caractéristiques ci-après, considérées séparément, ou selon des combinaisons quelconques, à savoir :
- des renforts faisant office d'entretoise et d'écarteur sont fixés dans l'espace entre les deux coques, sur la totalité ou une partie de la hauteur desdites coques.
- les renforts ont un profil en oméga.
- le pourtour supérieur de la coque interne présente un profil arrondi dirigé en direction de l'espace en formant une lame pour un débordement périphérique de l'eau contenue dans ladite coque interne.
- le pourtour supérieur de la coque externe présente des agencements pour former une goulotte apte à recevoir un caillebotis ou grille.
- un des côtés de la coque externe présente des agencements pour l'intégration d'un enrouleur pour couverture souple,
- le caillebotis présente au niveau des agencements pour l'intégration de l'enrouleur, une partie articulée pour permettre le passage de ladite couverture, au fur et à mesure de son enroulement ou déroulement,
- les coques sont réalisées, d'une manière monobloc, en matière plastique, la coque interne présentant directement lors de sa fabrication, ou d'une manière rapportée, un escalier.

L'invention est exposée ci-après plus en détail à l'aide des figures des dessins annexés dans lesquels :
- la figure 1 est une vue en perspective, avant assemblage des principaux éléments constitutifs du bassin de piscine selon les caractéristiques de l'invention,
- la figure 2 est une vue en perspective du bassin de piscine, après assemblage des différents éléments constitutifs, selon l'invention,
- la figure 3 est une vue en coupe transversale, ou longitudinale, de la piscine, à caractère schématique,
- la figure 4 est, à une échelle plus importante, une vue partielle en coupe considérée, selon la ligne 4-4 de la figure 3,
- la figure 5 est une vue en coupe de la coque interne,
- la figure 6 est, à une échelle plus importante, une vue de l'extrémité supérieure de la coque interne, illustrée figure 5,
- la figure 7 est une vue en coupe de la coque externe,
- la figure 8 est une vue partielle, en coupe, de l'assemblage des deux coques, au niveau de l'agencement de la coque externe pour la réception et l'intégration d'un enrouleur de couverture souple.

L'invention trouve une application particulièrement avantageuse, pour la réalisation de bassins de piscines, de forme générale quadrangulaire, sans pour cela exclure d'autres formes géométriques. De manière classique, le bassin comporte des parois (P) et un fond (F).

Selon l'invention, les parois (P) sont conformées pour délimiter un espace périphérique (E), apte à capter et à recueillir, par débordement, l'eau contenue dans le bassin. Comme il sera indiqué dans la suite de la description, cet espace (E) est assujetti à tous types de moyens de pompage et de filtration de l'eau, moyens parfaitement connus pour un homme du métier.

Selon les caractéristiques à la base de l'invention, l'espace (E) résulte de l'emboîtement de deux coques (1) et (2), de formes générales identiques, et correspondant à la forme souhaitée du bassin. Dans les dessins annexés, les coques (1) et (2) ont une forme générale rectangulaire, pour définir, par conséquent, un bassin de forme générale rectangulaire. Compte tenu de l'espace (E) que l'on veut créer, les coques (1) et (2) ont des longueurs de périmètre différentes, afin de constituer une coque interne (1) et une coque externe (2). Les coques (1) et (2) sont rendues solidaires l'une de l'autre, par tous types de moyens permettant de délimiter au moins l'espace périphérique (E), qui s'étend avantageusement, mais non limitativement, sur la totalité de la hauteur desdites coques (1) et (2).

Dans une forme de réalisation préférée, les coques (1) et (2) sont rendues solidaires au niveau de leur fond respectif, par une opération de collage, ou autre.

Pour réaliser un espace de largeur constante, résultant de l'imbrication des deux coques (1) et (2), tout en ayant pour objectif d'améliorer la rigidité de l'ensemble du bassin, des renforts (3), faisant office d'entretoise et d'écarteur, sont fixés dans l'espace (E) entre les deux coques (1) et (2). Par exemple, ces renforts (3) sont fixés, par tous moyens connus et appropriés, sur la totalité ou une partie de la hauteur desdites coques, notamment de la coque interne (1) (figure 4). Les renforts (3) ont un profil transversal en oméga, et sont disposés de manière jointive, ou selon des intervalles déterminés sur la totalité, ou une partie du pourtour de la coque interne (1). L'espace (E), et en conséquence, les dimensions des renforts (3), sont calibrés de manière à obtenir un volume de stockage de l'eau en rapport avec les dimensions du bassin et des besoins exigés par le fonctionnement du débordement.

Selon une autre caractéristique, la coque interne (1) présente une hauteur supérieure à la hauteur de la coque externe (2). Ces dispositions permettent le débordement de l'eau contenue dans la coque interne, dans l'espace (E) délimité par lesdites coques (1) et (2). Comme le montrent, notamment, les figures 5 et 6, le pourtour supérieur de la coque interne (1) présente un profil arrondi (1a), dirigé en direction de l'espace (E), en formant une lèvre pour un débordement périphérique de l'eau contenue dans ladite coque interne. Ce profil (1a) peut être renforcé par un tube rond (4), intégré dans la section interne dudit profil (1a) en appui sur un profil support (5) fixé à l'extérieur de la paroi de la coque interne (1).

Le pourtour supérieur de la coque externe (2) présente des agencements (2a), pour former une goulotte apte à recevoir un caillebotis ou grille (6). Ce caillebotis repose donc sur la goulotte (2a), que présente le pourtour supérieur de la coque externe (2), et sur l'élément support (5) de la coque interne (1). Ce caillebotis (6) a pour fonction d'obturer périphériquement l'espace (E), tout en permettant le passage de l'eau en provenance de la coque interne (1).

Comme le montrent les figures 7 et 8, l'un des côtés de la coque externe (2) présente des agencements (2b) pour l'intégration d'un enrouleur (7), assujetti à une couverture souple (8), résultant par exemple d'un assemblage de plusieurs lames articulées, ou d'une membrane souple de simple ou double épaisseur, avec une mousse intermédiaire améliorant la flottabilité, ou tout autre dispositif.. Cet agencement (2b) peut être constitué par un caisson formé directement lors de la fabrication de la coque externe (2). A noter que le caillebotis (6) présente au niveau du caisson (2b) recevant l'enrouleur (7) une partie articulée (6a), pour permettre le passage de la couverture souple, au fur et à mesure de son déroulement ou de son enroulement.

Les coques (1) et (2) sont réalisées de manière monobloc en matière plastique, par tous procédés de fabrication parfaitement connus pour un homme du métier. Les renforts (3) peuvent, également, être réalisés en matière plastique ou autres matériaux, en étant, comme indiqué, rapportés et fixés, par exemple, sur la coque interne, ou formés directement lors de la fabrication de ladite coque interne. La coque interne (1) peut également présenter directement lors de sa fabrication, un escalier (9) (figures 1 et 2). L'escalier (9) peut également être rapporté et fixé à un endroit quelconque sur au moins l'une des parois de la coque interne (1).

La coque interne (1) et la coque externe (2) présentent tous types d'agencements pour la circulation de l'eau, et la vidange.

Les avantages ressortent bien de la description.

## Revendications

1. Bassin de piscine à débordement périphérique présentant des parois (P) et un fond (E), au moins les parois (P) étant conformées pour délimiter un espace périphérique (E), résultant de l'emboîtement de deux coques correspondant à la forme du bassin, lesdites coques ayant des longueurs de périmètre différentes en constituant une coque interne (1) et une coque externe (2) rendues solidaires l'une de l'autre, la coque interne (1) présentant une hauteur supérieure à la hauteur de la coque externe (2), pour permettre le débordement de l'eau contenue dans la coque interne (1) dans l'espace (E) délimité par lesdites coques (1) et (2), et qui fait office de bac tampon, ledit espace (E) étant assujetti à des moyens de pompage et de filtration de ladite eau, ledit bassin étant **caractérise en ce qu'**il comprend des renforts faisant office d'entretoise et d'écarteur qui sont fixés dans l'espace entre les deux coques sur la totalité ou une partie de la hauteur desdites coques.

2. Bassin selon la revendication 1, ***caractérisé* en ce que** les renforts ont un profil en oméga.

3. Bassin selon la revendication 1, ***caractérisé* en ce que** le pourtour supérieur de la coque interne (1) présente un profil (1a) arrondi dirigé en direction de l'espace (E) en formant une lame pour un débordement périphérique de l'eau contenue dans ladite coque interne (1).

4. Bassin selon la revendication 1, ***caractérisé* en ce que** le pourtour supérieur de la coque externe (2) présente des agencements pour former une goulotte apte à recevoir un caillebotis ou grille (6).

5. Bassin selon la revendication 1, ***caractérisé* en ce que** l'un des côtés de la coque externe (2) présente des agencements pour l'intégration d'un enrouleur (7) pour couverture souple (8).

6. Bassin selon l'une quelconque des revendications 4 et 5, ***caractérisé* en ce que** le caillebotis (6) présente au niveau des agencements pour l'intégration de l'enrouleur (7), une partie articulée (6a) pour permettre le passage de la couverture (8), au fur et à mesure de son enroulement ou déroulement.

7. Bassin selon l'une quelconque des revendications 1 à 6, ***caractérisé* en ce que** les coques (1) et (2) sont réalisées, d'une manière monobloc, en matière plastique, la coque interne (1) présentant un escalier (9).

## Patentansprüche

1. Poolbecken mit einem Umfangsüberlauf mit Wänden (P) und einem Boden (E), wobei zumindest die Wände (P) so geformt sind, dass sie einen Umfangsraum (E) begrenzen, der sich aus dem Zusammenfügen von zwei Schalen ergibt, die der Form des Beckens entsprechen, wobei die Schalen unterschiedliche Umfangslängen aufweisen, indem eine Innenschale (1) und eine Außenschale (2) gebildet werden, die fest miteinander verbunden sind, wobei die Innenschale (1) eine Höhe aufweist, die größer ist als die Höhe der Außenschale (2), damit das in der Innenschale (1) enthaltene Wasser in den durch die Schalen (1) und (2) begrenzten und als Pufferbehälter dienenden Raum (E) überlaufen kann, wobei im Raum (E) Mittel zum Pumpen und Filtern des Wassers angebracht sind, **dadurch gekennzeichnet, dass** das Becken Verstärkungen umfasst, die als Zwischenstück und Abstandshalter wirken, die im Raum zwischen den beiden Schalen über die gesamte oder einen Teil der Höhe der Schalen befestigt sind.

2. Becken nach Anspruch 1, **dadurch gekennzeichnet, dass** die Verstärkungen ein Omega-Profil aufweisen.

3. Becken nach Anspruch 1, **dadurch gekennzeichnet, dass** der obere Umfang der Innenschale (1) ein abgerundetes Profil (1a) aufweist, das auf den Raum (E) gerichtet ist, indem ein Teiler für einen Umfangsüberlauf des in der Innenschale (1) enthaltenen Wassers gebildet wird.

4. Becken nach Anspruch 1, **dadurch gekennzeichnet, dass** der obere Umfang der Außenschale (2) Anordnungen zum Ausbilden einer Rinne aufweist, die zur Aufnahme eines Gitters oder eines Gitterrostes (6) geeignet ist.

5. Becken nach Anspruch 1, **dadurch gekennzeichnet, dass** eine Seite der Außenschale (2) Anordnungen zur Aufnahme einer Vorrichtung (7) zum Aufrollen einer flexiblen Abdeckung (8) aufweist.

6. Becken nach einem der Ansprüche 4 und 5, **dadurch gekennzeichnet, dass** das Gitter (6) im Bereich der Anordnungen zur Aufnahme der Aufrollvorrichtung (7) ein Gelenkteil (6a) aufweist, um ein Durchführen der Abdeckung (8) beim Auf- oder Abrollen zu ermöglichen.

7. Becken nach einem der Ansprüche 1 bis 6, **dadurch gekennzeichnet, dass** die Schalen (1) und (2) aus Kunststoff in einem Stück gefertigt sind, wobei die Innenschale (1) eine Treppe (9) aufweist.

## Claims

1. Pool basin with a peripheral overflow having walls (P) and a bottom (E), at least the walls (P) being shaped to delimit a peripheral space (E), resulting from the interlocking of two shells corresponding to the shape of the pool, said shells having different perimeter lengths by forming an inner shell (1) and an outer shell (2) made integral with each other, the inner shell (1) having a height higher than the height of the outer shell (2), to allow the water contained in the inner shell (1) to overflow into the space (E) delimited by said shells (1) and (2), which acts as a buffer tank, said space (E) being secured to means for pumping and filtering said water, the tank being ***characterized* in that** it comprises reinforcements acting as struts and spacers which are fixed in the space between the two shells on all or part of the height of said shells

2. Basin according to claim 1, ***characterized* in that** the reinforcements have an omega profile.

3. Basin according to claim 1, ***characterized* in that** the upper periphery of the inner shell (1) has a rounded profile (1a) directed towards the space (E) by forming a blade for a peripheral overflow of the water contained in said inner shell (1).

4. Basin according to claim 1, ***characterized* in that** the upper periphery of the outer shell (2) has arrangements to form a trunking suitable for receiving a grating or grid (6).

5. Basin according to claim 1, ***characterized* in that** one side of the outer shell (2) has arrangements for the integration of a reel (7) for flexible cover (8).

6. Basin according to any of claims 4 and 5, ***characterized* in that** the grating (6) has, at the level of the arrangements for integrating the reel (7), an articulated part (6a) to allow the passage of the cover (8), as it is wound up or unwound.

7. Basin according to any of claims 1 to 6, ***characterized* in that** the shells (1) and (2) are made of plastic in a single piece, the inner shell (1) having a staircase (9).
